# EUROPÄISCHE PATENTSCHRIFT

(11) **EP 3 453 790 B1**
(45) Veröffentlichungstag und Bekanntmachung des Hinweises auf die Patenterteilung: **14.06.2023**
(21) Anmeldenummer: 18191519.0
(22) Anmeldetag: 29.08.2018
(51) Int. Cl.: D01H 4/24

(54) **VERFAHREN ZUR REINIGUNG EINES SPINNROTORS SOWIE OFFENENDSPINNMASCHINE MIT WENIGSTENS EINER SPINNVORRICHTUNG UND EINER REINIGUNGSVORRICHTUNG ZUR REINIGUNG EINES SPINNROTORS**
METHOD FOR CLEANING A SPINNING ROTOR AND SPINNING UNIT OF THE OPEN-END TYPE WITH AT LEAST ONE SPINNING DEVICE AND A CLEANING DEVICE FOR CLEANING OF A SPINNING ROTOR
PROCÉDÉ DE NETTOYAGE D'UN ROTOR DE FILAGE AINSI QUE MÉTIER À FILER À BOUT LIBRE POURVUE D'AU MOINS UN DISPOSITIF DE FILAGE ET D'AU MOINS UN DISPOSITIF DE NETTOYAGE DESTINÉ AU NETTOYAGE D'UN ROTOR DE FILAGE

(30) Priorität: 01.09.2017 DE 102017120199
(43) Veröffentlichungstag der Anmeldung: 13.03.2019
(73) Patentinhaber: Maschinenfabrik Rieter AG, 8406 Winterthur (CH)
(72) Erfinder: Widner, Harald, 85051 Ingolstadt (DE); Baier, Frank, 86558 Hohenwart (DE); Fritz, Sebastian, 92345 Dietfurt (DE)
(74) Vertreter: Canzler & Bergmeier Patentanwälte Partnerschaft mbB

(56) Entgegenhaltungen:
- DE-A1- 4 107 403
- DE-A1- 10 327 370
- DE-A1-102004 016 547
- DE-A1-102005 025 786
- DE-B4-102004 016 547

## Beschreibung

Die vorliegende Erfindung betrifft ein Verfahren zur Reinigung eines Spinnrotors einer Spinnvorrichtung einer Offenend-Spinnmaschine, bei welchem mittels einer Reinigungsvorrichtung wenigstens eine Reinigungsmaßnahme an dem Spinnrotor vorgenommen wird. Dabei werden Einstellungen, mit welchen die wenigstens eine Reinigungsmaßnahme durchgeführt wird, durch eine Steuereinrichtung der Offenend-Spinnmaschine vorgegeben. Weiterhin betrifft die Erfindung eine Offenend-Spinnmaschine mit wenigstens einer Spinnvorrichtung mit einem Spinnrotor, mit einer Reinigungsvorrichtung sowie mit einer Steuereinrichtung.

Offenend-Spinnmaschinen mit einer Reinigungsvorrichtung zum Reinigen eines Spinnrotors sind im Stand der Technik in vielfachen Ausführungen bekannt geworden. Beispielsweise ist es aus der DE 10 231 484 A1 bekannt, die Offenend-Spinnvorrichtungen einer Rotorspinnmaschine mittels einer verfahrbaren Wartungseinrichtung zu reinigen. Die Wartungseinrichtung weist hierzu eine Reinigungsvorrichtung mit einem Reinigungskopf mit mechanischen Reinigungselementen wie Schabern oder mit Druckluftdüsen auf. Zum Reinigen des Spinnrotors wird die Wartungseinrichtung vor der betreffenden Spinnvorrichtung positioniert, öffnet die Spinnvorrichtung, stellt den Reinigungskopf dem Spinnrotor zu und reinigt diesen.

Aus der DE 41 07 403 A1 ist weiterhin eine Offenend-Spinnmaschine bekannt, bei der die Wartungseinrichtung die äußeren, frei liegenden Teile der Spinnvorrichtung reinigt. Die Reinigung kann sowohl im Stillstand als auch im Fahrbetrieb der Wartungseinrichtung erfolgen. Die den Reinigungselementen zugeordnete Steuereinrichtung weist hierzu zwei verschiedene Steuerprogramme auf, wobei das erste Programm im Fahrbetrieb und das zweite im Stillstand der Wartungseinrichtung zum Einsatz kommt. Die Reinigung erfolgt dabei stets bei laufender Spinnvorrichtung.

Aus der DE 103 27 370 A1 ist es ebenfalls bekannt, die Rotorreinigung mittels einer verfahrbaren Wartungseinrichtung vorzunehmen. Dabei können die Art, die Häufigkeit und die Zeit der Reinigung des Spinnrotors in Bezug auf den folgenden Anspinnvorgang und das Hochlaufen des Rotors berechnet werden.

Aus der DE 10 2004 016 547 A1 ist es bekannt, eine zeitliche Abfolge von Reinigungsmaßnahmen in Abhängigkeit von bestimmten Parametern durchzuführen. Als Reinigungsmaßnahmen werden dabei das Betätigen eines Rotorsteuerhebels, das Öffnen der Spinnbox, und die eigentliche Reinigung des Spinnrotors betrachtet.

Aus der DE 41 31 684 A1 ist es bekannt, die Reinigung des Spinnrotors mittels einer an der Spinnvorrichtung angeordneten Reinigungsvorrichtung vorzunehmen. Dort sind in einem Deckelelement der Spinnvorrichtung eine oder mehrere Reinigungsbohrungen vorgesehen, durch welche Druckluft in den Spinnrotor eingeblasen werden kann. Die Druckluft wird der Spinnvorrichtung durch die Spinnmaschine zugeführt, die entsprechenden Ventile werden jedoch mittels einer verfahrbaren Wartungseinrichtung betätigt.

Aus der DE 10 2005 025 786 A1 ist ebenfalls eine Spinnmaschine mit arbeitsstelleneigenen Reinigungseinrichtungen bekannt, die sowohl mechanisch als Schaber oder als Bürste ausgebildet sein können oder pneumatisch mit Blasdüsen zum Ausströmen von Druckluft. Die Rotorreinigung kann dabei unabhängig von einer Wartungseinrichtung erfolgen, da die Spinnstelle über alle Mittel verfügt, um diese selbstständig durchführen zu können.

Den genannten Spinnmaschinen bzw. Reinigungsvorrichtungen ist gemein, dass die Reinigung stets nach einem festgelegten Schema erfolgt, also mit fest vorgegebenen Werten vorgenommen wird. Als derartige Werte werden beispielsweise eine Zeitdauer der Reinigung oder eine Drehzahl des Spinnrotors während der Reinigung verstanden. Die Werte werden bei der Inbetriebnahme der Spinnmaschine bzw. der Spinnvorrichtung einmal eingestellt und anschließend wir die Reinigung stets mit den vorgenommenen Einstellungen durchgeführt. Die für die jeweilige Anwendung geeigneten Einstellungen werden dabei durch einen Bediener aufgrund von Erfahrungswerten in eine Steuereinrichtung der Offenend-Spinnmaschine eingegeben. Gegebenenfalls muss der Bediener mehrere Versuche unternehmen, um jeweils geeignete Einstellungen herauszufinden. Dennoch kommt es vor, dass keine ausreichende Reinigung des Spinnrotors erzielt werden kann, was beim anschließenden Ansetzen zu Problemen führen kann und die Qualität der Ansetzer beeinträchtigt.

Aufgabe der vorliegenden Erfindung ist es, ein Verfahren zur Reinigung eines Spinnrotors sowie eine Offenend-Spinnmaschine zu schaffen, mittels welcher die Reinigungsergebnisse verbessert werden können.

Die Aufgabe wird gelöst mit den Merkmalen der unabhängigen Ansprüche.

Bei einem Verfahren zur Reinigung eines Spinnrotors einer Spinnvorrichtung einer Offenend-Spinnmaschine wird mittels einer pneumatischen und/oder einer mechanischen Reinigungsvorrichtung wenigstens eine Reinigungsmaßnahme an dem Spinnrotor vorgenommen. Dabei werden Einstellungen, mit welche die wenigstens eine Reinigungsmaßnahme durchgeführt wird, durch eine Steuereinrichtung der Offenend-Spinnmaschine vorgegeben. Es ist nun vorgesehen, dass in einem Wissensspeicher verschiedene Parameter hinterlegt werden. Weiterhin werden zuvor empirisch ermittelte, für die jeweiligen Parameter geeignete Einstellungen zur Durchführung der Reinigungsmaßnahme und/oder Regeln zur Ermittlung von für die jeweiligen Parameter geeigneten Einstellungen hinterlegt. Die Einstellungen zur Durchführung der wenigstens einen Reinigungsmaßnahme werden in Abhängigkeit von aktuell gegebenen Parametern an der Spinnvorrichtung von der Steuereinrichtung selbstständig mittels des Wissensspeichers bestimmt. Die Parameter umfassen zumindest einen Typ des Kanalplattenadapters und/oder einen Typ des Spinnrotors und die Einstellungen der Reinigungsvorrichtung umfassen zumindest einen Öffnungswinkel des Deckelelements der Spinnvorrichtung. Vorzugsweise werden die errechneten Einstellungen selbstständig durch die Steuereinrichtung eingestellt. Es ist aber auch möglich, dass die ermittelten Einstellungen zunächst nur einem Bediener angezeigt werden, der diese dann bestätigen oder auch, ggf. auch nach einer bestimmten Betriebsdauer, korrigieren kann. Werden bestimmte Einstellungen korrigiert, so können diese auch in den Wissensspeicher übernommen werden, so dass die Ermittlung geeigneter Einstellungen sukzessive verbessert wird.

Bei einer Offenend-Spinnmaschine mit wenigstens einer Spinnvorrichtung mit einem Spinnrotor, mit wenigstens einer Reinigungsvorrichtung sowie mit einer Steuereinrichtung ist entsprechend die Steuereinrichtung zur Durchführung des Verfahrens ausgebildet.

Die Parameter, die in dem Wissensspeicher hinterlegt werden, können dabei vorteilhaft Betriebsparameter der Spinnvorrichtung wie die Materialart des aktuell gesponnenen Garns umfassen. Die Parameter können zusätzlich auch Reinigungsparameter der Reinigungsmaßnahme, wie beispielsweis eine bestimmte Reinigungsart bzw. Reinigungsmaßnahme, eine Rotordrehzahl, eine Rotordrehrichtung, eine Reinigungsdauer während der Reinigungsmaßnahme umfassen, woraus die Steuereinrichtung dann, gegebenenfalls unter Heranziehung weiterer aktuell an der Spinnvorrichtung gegebener Parameter, weitere Einstellungen zur Durchführung der Reinigungsmaßnahme, beispielsweise die Durchführung von Wiederholzyklen, ermittelt.

Weiterhin können als Regeln zur Ermittlung geeigneter Einstellungen der Reinigungsvorrichtung sowohl Regeln zur Ermittlung anhand von Entscheidungsbäumen, Regeln zur Verknüpfung mehrerer Parameter sowie Berechnungsformeln zur Berechnung geeigneter Einstellungen hinterlegt werden. Ebenso ist es jedoch auch möglich, Parameter und diesen jeweils zugeordnete Einstellungen in Form einer Matrix zu hinterlegen.

Bezüglich der Einstellungen zur Durchführung der Reinigungsmaßnahme ist es vorteilhaft, wenn diese wenigstens eine Zeitdauer der Reinigung und/oder eine Drehzahl und/oder eine Drehrichtung des Spinnrotors umfassen. Weiterhin können die Einstellungen auch eine Wiederholungsanzahl der Reinigungsmaßnahmen, ein reversierendes Antreiben des Spinnrotors während der Reinigungsmaßnahmen und/oder auch die Art der Reinigungsmaßnahme, beispielsweise das Reinigen der Faserrutschwand oder des Randes des Spinnrotors oder das Schmutzabsaugen, umfassen. So ist es auch denkbar, bei schwierigen Anwendungen mehrere Reinigungsmaßnahmen nacheinander durchzuführen.

Zum Antreiben des Spinnrotors während der Reinigungsmaßnahme ist es vorteilhaft, wenn die Spinnvorrichtung einen Einzelantrieb zum Antreiben des Spinnrotors aufweist. Dieser ermöglicht es, sowohl die Drehzahl des Spinnrotors während der Reinigung anzupassen als auch den Spinnrotor während der Reinigung reversierend anzutreiben.

Gemäß der Erfindung weist die Spinnvorrichtung einen Antrieb zum Öffnen eines Deckelelements der Spinnvorrichtung auf, welches zwischen einer Offenstellung und einer Geschlossenstellung verstellbar ist. Dabei ist das Deckelelement zusätzlich noch in wenigstens eine Zwischenstellung mit einem vorgebbaren Öffnungswinkel bringbar. Die Spinnvorrichtung kann hierdurch während des Spinnbetriebs in die Geschlossenstellung gebracht werden und zum Reinigen des Spinnrotors in die Offenstellung oder auch in die wenigstens eine Zwischenstellung mit dem vorgebbaren Öffnungswinkel verstellt werden.

Bei dem Verfahren wird zur Durchführung der Reinigungsmaßnahme entsprechend ein Deckelelement der Spinnvorrichtung zumindest teilweise geöffnet. Vorzugsweise weist die Spinnvorrichtung hierzu eine spinnvorrichtungseigene, vorzugsweise pneumatische Reinigungsvorrichtung auf. Das Öffnen des Deckelelements um einen bestimmten Öffnungswinkel kann dabei erfolgen, um einen Spalt zwischen dem Spinnrotor und einem Ansatz des Deckelelements bzw. dem Kanalplattenadapter zum Schmutzabsaugen zu erhöhen oder auch, um bestimmte Bereiche des Spinnrotors mittels der pneumatischen Reinigungsvorrichtung reinigen zu können.

Gemäß der Erfindung umfassen die Parameter zumindest den Typ des Kanalplattenadapters und den Typ des Spinnrotors. Die Einstellungen der Reinigungsvorrichtung umfassen zumindest einen Öffnungswinkel des Deckelelements der Spinnvorrichtung. Ist das Reinigungselement der Reinigungsvorrichtung, insbesondere eine Reinigungsbohrung, in dem Deckelelement oder innerhalb des Kanalplattenadapters angeordnet, so ist es möglich, mittels einer einzigen Reinigungsbohrung verschiedene Typen von Spinnrotoren auch mit verschiedenen Kanalplattenadaptern zu reinigen bzw. die Reinigungsbohrung auf den zu reinigenden Bereich des Spinnrotors, insbesondere die Rotorrille, auszurichten.

Umfasst die Reinigungsmaßnahme mehrere Reinigungsschritte, so ist es weiterhin vorteilhaft, wenn jedem der Reinigungsschritte jeweils ein eigener Öffnungswinkel des Deckelelements der Spinnvorrichtung zugeordnet wird. Beispielsweise ist es hierdurch möglich, in einem ersten Reinigungsschritt mit einem ersten Öffnungswinkel die Rotorrille zu reinigen und anschließend mit einem zweiten Öffnungswinkel die Reinigungsbohrung des Deckelelements auf den Rand des Spinnrotors auszurichten und diesen zu reinigen.

Nach einer anderen Weiterbildung wird die Reinigungsmaßnahme mittels einer in einer verfahrbaren Wartungseinrichtung angeordneten Reinigungsvorrichtung durchgeführt, welche dem Spinnrotor zugestellt wird. Die Offenend-Spinnmaschine weist hierzu wenigstens eine verfahrbare Wartungseinrichtung auf, in welcher die Reinigungsvorrichtung angeordnet ist.

Vorzugsweise wird die Reinigungsvorrichtung zunächst dem zu reinigenden Spinnrotor zugestellt und anschließend der Spinnrotor mittels eines spinnvorrichtungseigenen Einzelantriebs auf eine definierte Reinigungsdrehzahl beschleunigt. Bei oder nach Erreichen der Reinigungsdrehzahl wird ein Reinigungselement der Reinigungsvorrichtung in Einwirkung auf den Spinnrotor gebracht. Bei der Offenspinnmaschine ist dazu vorteilhaft das Reinigungselement als Schaber ausgebildet. Das Verfahren ist unabhängig von einer Anpassung der Einstellungen der Reinigungsmaßnahme an aktuell gegebene Parameter vorteilhaft und hat selbstständig erfinderische Bedeutung.

Die definierte Reinigungsdrehzahl ist vorzugsweise geringer als die Betriebsdrehzahl des Spinnrotors und beträgt vorzugsweise weniger als 20.000 1/min, bevorzugt weniger als 10.000 1/min und besonders bevorzugt weniger als 1000 1/min. Durch den Einzelantrieb des Spinnrotors ist möglich, abhängig von verschiedenen Parametern, beispielsweise dem Rotordurchmesser, dem aktuell versponnenen Garn, der aktuell produzierten Garnnummer und dergleichen jeweils eine gesonderte Drehzahl als Reinigungsdrehzahl vorzugeben.

Vorzugsweise wird der Einzelantrieb bei Erreichen der Reinigungsdrehzahl abgestellt. Somit wird, sobald der Rotor die Reinigungsdrehzahl erreicht hat, das wenigstens eine Reinigungselement in Einwirkung auf den Spinnrotor gebracht und es wird die kinetische Energie des noch laufenden Spinnrotors genutzt um den Rotor zu reinigen. Das Verfahren kann hierdurch besonders energiesparend durchgeführt werden.

Zur Reinigung hartnäckiger Verunreinigungen ist es jedoch auch vorteilhaft, wenn nach einem Auslaufen des Spinnrotors der Spinnrotor erneut auf die Reinigungsdrehzahl beschleunigt wird und das Reinigungselement erneut in Einwirkung auf den Spinnrotor gebracht wird. Die Reinigungsmaßnahme wird somit wiederholt, wodurch das Reinigungsergebnis verbessert werden kann. Insbesondere in Verbindung mit dem eingangs genannten Verfahren, bei welchem Einstellungen zur Durchführung der Reinigungsmaßnahme in Abhängigkeit von Parametern festgelegt werden, ist dies vorteilhaft.

Nach einer weiteren vorteilhaften Ausführung wird der Spinnrotor während der Reinigungsmaßnahme reversierend durch den Einzelantrieb angetrieben oder es wird die Drehrichtung des Einzelantriebs bei einem erneuten Beschleunigen auf die Reinigungsdrehzahl umgekehrt. Auch hierdurch kann das Reinigungsergebnis weiter verbessert werden.

Um zu gewährleisten, dass der Spinnrotor bei der Reinigung zentrisch dreht und keine radiale Auslenkung erfährt, ist es bei der Offenend-Spinnmaschine weiterhin vorteilhaft, wenn die Reinigungsvorrichtung einen Reinigungskopf mit wenigstens drei Schaberelementen umfasst.

Das Beschleunigen des Spinnrotors auf die Reinigungsdrehzahl mit einem anschließenden Abstellen des Antriebs ist sowohl in Verbindung mit einer Reinigungsvorrichtung mit einem oder mehreren Schaberelementen als auch mit einer oder mehreren Reinigungsbohrungen möglich.

Bei dem Verfahren ist es weiterhin vorteilhaft, wenn bei der pneumatischen Reinigung mit einer Reinigungsbohrung die Reinigung mit einem pulsierenden Druckluftstrom durchgeführt wird.

Weitere Vorteile der Erfindung werden anhand der nachfolgend dargestellten Ausführungsbeispiele beschrieben. Es zeigen:
- **Figur 1**: eine schematische Schnittdarstellung einer Spinnvorrichtung einer Offenend-Spinnmaschine mit einer pneumatischen, spinnvorrichtungseigenen Reinigungsvorrichtung,
- **Figur 2**: eine schematische Darstellung eines Verfahrens zur Ermittlung von Einstellungen zur Durchführung einer Reinigungsmaßnahme nach einer ersten Ausführung,
- **Figur 3**: eine schematische Darstellung eines Verfahrens zur Ermittlung von Einstellungen für eine Reinigungsmaßnahme nach einer zweiten Ausführung,
- **Figur 4**: eine schematische Darstellung eines weiteren, alternativen Verfahrens zur Ermittlung von Einstellungen zur Durchführung einer Reinigungsmaßnahme,
- **Figuren 5a und 5b**: eine abgebrochene, schematische Schnittdarstellung einer Spinnvorrichtung mit einem geschlossenen (Figur 5a) sowie mit einem teilweise geöffneten Deckelelement (Figur 5b),
- **Figuren 6a und 6b**: eine weitere Schnittdarstellung einer OffenendSpinnvorrichtung mit einem geschlossenen (Figur 6a) und einem teilweise geöffneten Deckelelement (Figur 6b),
- **Figur 7a**: eine Reinigungsvorrichtung einer verfahrbaren Wartungseinrichtung mit einem Reinigungskopf, sowie
- **Figur 7b**: die Reinigungsvorrichtung der Figur 7a, wobei das Reinigungselement in Einwirkung auf den Spinnrotor gebracht ist.

Bei den nachfolgenden Beschreibungen der Ausführungsbeispiele werden für Merkmale, die den verschiedenen Figuren in ihrer Ausgestaltung oder Wirkweise identisch oder vergleichbar sind, jeweils gleiche Bezugszeichen verwendet. Diese Merkmale werden daher lediglich bei ihrer ersten Erwähnung erklärt, bei den folgenden Figuren jedoch nicht nochmals gesondert erläutert. Vielmehr wird dort nur noch auf die Unterschiede zu den bereits beschriebenen Ausführungsbeispielen eingegangen.

Figur 1 zeigt eine schematische Schnittdarstellung einer Spinnvorrichtung einer Offenend-Spinnmaschine (nicht dargestellt), welche in üblicher Weise einen in einem Rotorgehäuse 2 angeordneten Spinnrotor 4 mit einem Rotorteller 5 und einem Rotorschaft 6 aufweist. Erkennbar sind weiterhin die Rotorrille 17 des Spinnrotors, welche in besonderem Maße von Verunreinigungen betroffen ist, die Faserrutschwand 18, der Rand 19 sowie der Rotorboden 21 des Spinnrotors erkennbar, welche zumindest von Zeit zu Zeit ebenfalls der Reinigung bedürfen. Der Spinnrotor 4 ist vorliegend mittels eines Einzelantriebs 11 angetrieben, welcher in einem Antriebsgehäuse 3 angeordnet und dort gelagert ist. Abweichend von der gezeigten Darstellung ist der Antrieb mittels eines Einzelantriebs 11 jedoch nicht unbedingt erforderlich. Insbesondere in Verbindung mit einer Reinigungsvorrichtung 7, welche in einer verfahrbaren Wartungseinrichtung angeordnet ist, wäre es auch denkbar, einen zentralen Antrieb für mehrere Spinnrotoren 4 mittels eines Tangentialriemens vorzusehen. Das im Folgenden beschriebene Verfahren zur Rotorreinigung bzw. die Offenend-Spinnmaschine ist unabhängig von der Art des Antriebs des Spinnrotors 4. Das Rotorgehäuse 2 ist während des Betriebs in ebenfalls bekannter Weise mittels eines Deckelelements 15 verschlossen. Vorliegend ist das Deckelelement 15 schwenkbar an dem Rotorgehäuse 2 befestigt und in seiner Geschlossenstellung I dargestellt. Aus dieser kann es in eine hier punktiert dargestellte Offenstellung II mit einem Öffnungswinkel ÖW verbracht werden, in welcher der Spinnrotor 4 aus dem Rotorgehäuse 2 entnommen werden kann, mittels eines ihm zustellbaren Reinigungskopfes 26 (siehe Figuren 7a und 7b) gereinigt werden kann oder in welcher sonstige Wartungstätigkeiten an der Spinnvorrichtung vorgenommen werden können. Vorliegend ist weiterhin ein Antrieb 22 zum Öffnen des Deckelelements 15 vorgesehen, welcher über ein Stellelement 12 das Deckelelement beaufschlagt. Mittels des Antriebs 22 kann das Deckelelement 15 weiterhin auch in eine oder mehrere Zwischenstellungen III (s. Fig. 5a und 6a) mit einem bestimmten Öffnungswinkel ÖW gebracht werden.

Weiterhin weist die Spinnvorrichtung 1 vorliegend eine spinnvorrichtungseigene, pneumatische Reinigungsvorrichtung 7 mit einer Reinigungsbohrung 9 auf, die mit einer Druckluftquelle 8 verbunden ist. Zum Reinigen des Spinnrotors 4 wird der Reinigungsbohrung 9 über eine Zuführleitung 13 Druckluft zugeführt. Ein Druckluftstrom 20 der Reinigungsbohrung 9 ist dabei vorliegend durch eine punktierte Linie symbolisiert. Das Deckelelement 15 weist nach vorliegender Darstellung einen Ansatz 10 auf, welcher in Geschlossenstellung I des Deckelelements 15 in das Innere des Spinnrotors 4 hineinragt und eine Fadenabzugsdüse 23 sowie ein Fadenabzugsröhrchen 28 trägt. Aus Gründen der Übersichtlichkeit ist sowohl in Figur 1 als auch in den folgenden Figuren der Schnittverlauf durch das Deckelelement 15 nicht korrekt dargestellt. Weiterhin ist der Spinnvorrichtung 1 eine Steuereinrichtung 24 zugeordnet , welche sowohl mit den verschiedenen Organen der Spinnvorrichtung 1 wie dem Einzelantrieb 11, dem Antrieb 22, der Reinigungsvorrichtung 7, der Druckluftquelle 8 sowie weiteren, hier nicht dargestellten Organen der Spinnvorrichtung 1 in Wirkverbindung steht, wie durch die punktierten Linien symbolisiert. Mittels des Einzelantriebs 11 kann der Spinnrotor 4 auch während der Durchführung der Reinigungsmaßnahme durch die Reinigungsvorrichtung 7 definiert angetrieben werden.

Abweichend zu der in Figur 1 gezeigten Ausführung eines Deckelelements 15 mit einem Ansatz 10 ist es auch möglich, dass das Deckelelement 15 einen einsetzbaren Kanalplattenadapter 16 aufweist. Dies ist in den Figuren 5 und 6 gezeigt. Ein solcher Kanalplattenadapter 16 dient der schnellen Anpassung der Spinnvorrichtung 1 bezüglich der verwendeten Fadenabzugsdüse 23 sowie des verwendeten Fadenabzugsröhrchens 28. Vorzugsweise ist dabei die Reinigungsbohrung 9 innerhalb dieses leicht austauschbaren Kanalplattenadapters 16 vorgesehen.

In den Figuren 1 und 5a ist die Reinigungsbohrung 9 dabei derart innerhalb des Deckelelements 15 bzw. des Kanalplattenadapters 16 platziert, dass diese bei geschlossener Spinnvorrichtung 1 direkt auf die Rotorrille 17 gerichtet ist. In diesem Fall müsste somit zum Reinigen der Rotorrille 17 das Deckelelement 15 nicht mittels des Antriebs 22 geöffnet werden. Ist jedoch ein anderer Typ RT eines Spinnrotors 4 eingesetzt, so kann die Lage der Rotorrille 17 gegenüber der Reinigungsbohrung 9 abweichen, so dass die Reinigungsbohrung 9 nun nicht mehr direkt auf die Rotorrille 17 gerichtet ist, sondern beispielsweise auf den Rotorboden 21. Dies ist beispielsweise bei der Spinnvorrichtung 1 der Figur 6a der Fall.

Wie der Figur 6a entnehmbar, ist die Öffnung der Reinigungsbohrung 9 bei geschlossenem Deckelelement 15 gegen den Rotorboden 21 des Spinnrotors 4 gerichtet. Um die Rotorrille 17 dennoch reinigen zu können, kann daher das Deckelelement 15 mittels des Antriebs 22 um einen bestimmten Öffnungswinkel ÖW in eine Zwischenstellung III geöffnet werden. Befindet sich das Deckelelement 15 in dieser Zwischenstellung III, ist der Druckluftstrom 20 bzw. die Reinigungsbohrung 9 nun wieder exakt auf die Rotorrille 17 ausgerichtet. Der Öffnungswinkel ÖW wird dabei von der Steuereinrichtung 24 abhängig vom Typ RT (s. Fig. 2) des eingesetzten Spinnrotors 4 und ggf. auch vom Typ KPA (s. Fig. 2) des eingesetzten Kanalplattenadapters 16 vorgegeben. Es kann somit mit derselben Reinigungsbohrung 9 eine zuverlässige Reinigung der Rotorrille 17 auch verschiedener Typen RT von Spinnrotoren 4 erfolgen.

Anstelle oder zusätzlich zur Reinigung der Rotorrille 17 kann jedoch auch eine Reinigung der Faserrutschwand 18 und/oder des Randes 19 des Spinnrotors 4 vorgesehen werden, wozu analog zu dem oben beschriebenen Verfahren für verschiedene Rotortypen RT und/oder für verschiedene Typen KPA des Kanalplattenadapters 16 ein zugehöriger Öffnungswinkel ÖW zur Reinigung eingestellt werden kann.

Dies ist in den Figuren 5a und 5b dargestellt. Dabei ist nach der Figur 5a bei sich in Geschlossenstellung I befindendem Deckelelement 15 die Reinigungsbohrung 9 auf die Rotorrille 17 gerichtet. Wird das Deckelelement 15 um den vorgegebenen Öffnungswinkel ÖW geöffnet und in eine bestimmte Zwischenstellung III gebracht, ist der Druckluftstrom 20 gegen den Rand 19 des Spinnrotors gerichtet. Analog zu dem zu Figur 6 beschriebenen Beispiel wäre es daher auch denkbar, jedem Rotortyp RT einen bestimmten Öffnungswinkel ÖW zuzuordnen, mittels welchem der Rand 19 des Spinnrotors 4 gereinigt werden kann. Zudem könnte ein weiterer Öffnungswinkel ÖW vorgesehen werden, mittels welchem die Faserrutschwand 18 gereinigt werden kann.

Das im Folgenden noch beschriebene Verfahren ist jedoch nicht nur in Verbindung mit einer pneumatischen Reinigungsvorrichtung 7 und auch nicht nur in Verbindung mit einer spinnvorrichtungseigenen Reinigungsvorrichtung 7 anwendbar. Die Reinigungsvorrichtung 7 könnte ebenso innerhalb einer verfahrbaren Wartungseinrichtung (nicht dargestellt) angeordnet sein und einen dem Spinnrotor 4 zustellbaren Reinigungskopf 26 umfassen, wie es in den Figuren 7a und 7b dargestellt ist. Figur 7a zeigt dabei den Reinigungskopf 26 in einer Position, in welcher er dem Spinnrotor 4 bereits zugestellt ist, die Reinigungselemente des Reinigungskopfes 26 jedoch noch nicht in Einwirkung mit dem Spinnrotor 4 stehen. Figur 7b zeigt hingegen den Reinigungskopf 26 in einer Situation, in welcher die Reinigungselemente, hier Schaberelemente 27, in Einwirkung auf den zu reinigenden Spinnrotor 4, hier in die Rotorrille 17 des Spinnrotors 4, gebracht worden. Vorzugsweise umfasst der Reinigungskopf wenigstens drei Schaberlemente 27, so dass diese gleichmäßig auf den Umfang des Spinnrotors 4 einwirken und es während der Reinigung nicht zu unerwünschten Auslenkungen des Spinnrotors 4 kommt. Der Reinigungskopf 26 kann zudem, wie vorliegend dargestellt, zusätzlich oder auch alternativ zu den Schaberelementen wenigstens eine Reinigungsbohrung 9 aufweisen.

Nachdem nun die Spinnvorrichtung 1 sowie die Reinigungsvorrichtungen 7 in verschiedenen Ausführungen dargestellt wurden, wird nun anhand der Figuren 2 bis 4 das Verfahren zur Reinigung eines Spinnrotors 4 erläutert.

Bei herkömmlichen Offenend-Spinnmaschinen wurde die Rotorreinigung mit fest vorgegebenen Einstellungen bezüglich der Reinigungsmaßnahme durchgeführt. Dies bedeutet, dass bei Inbetriebnahme der Offenend-Spinnmaschine bzw. bei Beginn einer Partie Einstellungen wie beispielsweise die Zeitdauer der Reinigung, eine Drehzahl des Spinnrotors 4 während der Reinigung und dergleichen fest vorgegeben wurden und die Reinigung dann immer mit den gleichen Einstellungen durchgeführt wurde. Um nach einem Partiewechsel, dem Einsetzen eines anderen Spinnrotors 4 oder eines anderen Kanalplattenadapters 16 diese Einstellungen anzupassen, wurden von einem Bediener aufgrund seiner Erfahrung neue Einstellungen in die Steuereinrichtung 24 eingegeben, die dann oftmals im Laufe des weiteren Betriebs noch mehrfach korrigiert werden mussten.

Demgegenüber ist nun ein Wissensspeicher 25 (siehe Figuren 2 bis 4) vorgesehen, welcher mit der Steuereinrichtung 24 in Wirkverbindung steht und in welchem verschiedene Parameter P hinterlegt sind. Weiterhin sind in dem Wissensspeicher 25 verschiedene Einstellungen E hinterlegt, welche jeweils für einen bestimmten Wert der hinterlegten Parameter P geeignet sind und welche zuvor empirisch ermittelt wurden. Die Steuereinrichtung 24 kann somit mittels des Wissensspeichers 25 für einen aktuell an der Spinnvorrichtung 1 gegebenen Parameter P, die für diesen Parameter P geeigneten Einstellungen E der Reinigungsmaßnahme RM (s. Fig. 3) selbstständig ermitteln.

Gemäß der Ausführung der Figuren 2 und 3 sind dabei die einzelnen Parameter P sowie die diesen zugeordneten Einstellungen E jeweils in Form einer Matrix in dem Wissensspeicher 25 hinterlegt.

Figur 2 zeigt beispielhaft eine erste, einfache Ausführung des Verfahrens. Dabei sind in dem Wissensspeicher 25 als Parameter P verschiedene Rotortypen RT1, RT2 bis RTn hinterlegt. Für diese verschiedenen Rotortypen RT wurden anhand von Versuchen und bisheriger Erfahrungen jeweils geeignete Einstellungen E zur Durchführung der Reinigungsmaßnahme ermittelt und den einzelnen Rotortypen RT zugeordnet. Vorliegend wurde für jeden Rotortyp RT ein geeigneter Öffnungswinkel ÖW1, ÖW2 bis ÖWn des Deckelelements 15 ermittelt, in welchem die Reinigungsbohrung 9 korrekt in Bezug auf die Rotorrille 17 dieses Spinnrotors 4 ausgerichtet ist. Somit sind in dem Wissensspeicher 25 Paarungen aus jeweils einem Rotortypen RT und einem zugehörigen Öffnungswinkel ÖW hinterlegt. Beispielsweise ist dem Rotortyp RT1 der Öffnungswinkel ÖW1 zugeordnet, während dem Rotortyp RT2 der Öffnungswinkel ÖW2 zugeordnet ist. Die Steuereinrichtung 24 fragt nun ab, welcher Rotortyp RT aktuell in der Spinnvorrichtung 1 eingesetzt ist, wählt aus dem Wissensspeicher 25 den zugehörigen Öffnungswinkel ÖW aus und gibt diesen dem Antrieb 22 als Sollgröße bei der Rotorreinigung vor. Ebenso wäre es jedoch möglich, dass ein Bediener der Steuereinrichtung 24 den eingesetzten Rotortyp RT mitteilt.

In Erweiterung des Verfahrens wäre es natürlich auch möglich, jedem Rotortyp RT zwei oder auch mehrere verschiedene Öffnungswinkel ÖW zuzuordnen, wobei ein erster Öffnungswinkel ÖWfür die Reinigung der Rotorrille 17, ein zweiter Öffnungswinkel ÖWfür die Reinigung des Randes 19 und gegebenenfalls ein weiterer Öffnungswinkel ÖWfür die Reinigung der Faserrutschwand 18 vorgesehen ist. Es versteht sich weiterhin, dass das Vorsehen verschiedener Öffnungswinkel ÖW als Einstellungen E lediglich exemplarisch zu verstehen ist. Ebenso könnten für verschiedene Rotortypen RT auch unterschiedliche Zeitdauern oder unterschiedliche Rotordrehzahlen und dergleichen als Einstellungen E vorgesehen werden.

Ist in der Spinnvorrichtung 1 ein austauschbarer Kanalplattenadapter 16 eingesetzt, so versteht es sich, dass die oben zu Figur 2 beschriebenen Einstellungen E nur für einen bestimmten Kanalplattenadapter 16 gelten können.

Figur 3 beschreibt daher ein erweitertes Verfahren, in welchem zusätzlich auch der Typ KPA des eingesetzten Kanalplattenadapters 16 berücksichtigt wird. In der Matrix der Figur 3 sind dabei einem ersten Typ KPA1 eines Kanalplattenadapters 16 verschiedene Rotortypen RT1und RT2 zugeordnet, welche mit diesem Typ KPA1 kompatibel sind. Diesen Paarungen ist wiederum jeweils ein sowohl zu dem Typ KPA des Kanalplattenadapters 16 als auch zu dem Typ RT des Spinnrotors 4 passender Öffnungswinkel ÖW zugeordnet. Ebenso sind für einen zweiten Typ KPA2 des Kanalplattenadapters 16 die mit diesem Kanalplattenadapter 16 kompatiblen Rotortypen R1, RT2, RT3 sowie jeweils zugehörigen Öffnungswinkel ÖW3, ÖW4 und ÖW5 hinterlegt. Analog zum Beispiel der Figur 2 ermittelt die Steuereinrichtung 24 zunächst den Typ KPA des eingesetzten Kanalplattenadapters 16 sowie den Rotortyp RT des eingesetzten Spinnrotors 4 und ermittelt daraus den zugehörigen Öffnungswinkel ÖW. Natürlich wäre es auch hier möglich, mehrere Öffnungswinkel ÖW als Einstellungen E für die Reinigung verschiedener Bereiche des Spinnrotors 4 vorzusehen.

Weiterhin können natürlich noch weitere Einstellungen E für die Durchführung der Reinigungsmaßnahme vorgegeben werden. Vorliegend wird beispielsweise als weitere Einstellung E abhämgig vom Rotortyp RT und vom Typ KPA des Kanalplattenadapters 16 die Durchführung bestimmter Reinigungsmaßnahmen RM vorgegeben. Beispielsweise ist der Kombination des Kanalplattenadapters 16 des Typs KPA1 mit den Spinnrotor 4 des Typs RT1 und des Typs RT2 die Reinigungsmaßnahme RM1 zugeordnet. Demgegenüber ist bei dem Kanalplattenadapter 16 des Typs KPA 2 in Kombination mit dem Rotortyp RT2 die Reinigungsmaßnahme RM3 vorgesehen. Als verschiede Reinigungsmaßnahmen können beispielsweise ein einmaliges Reinigen mit einer konstanten Drehzahl und Drehrichtung des Spinnrotors 4, ein ein- oder mehrfaches Wiederholen einer bestimmten Reinigungsmaßnahme, das Reversieren des Spinnrotors 4 während der Reinigung, die Reinigung während des Öffnens bzw. während des Schließens des Deckelelements 15 oder auch das Öffnen des Deckelelements 15 zum Schmutzabsaugen vorgesehen sein. Die Reinigung während des Öffnens bzw. des Schließens ermöglicht in einfacher Weise eine zusätzliche Reinigung der Faserrutschwand 18.

Natürlich wäre es bei den in den Figuren 2 und 3 dargestellten Verfahren auch möglich, anstelle oder zusätzlich zu dem Typ RT des Spinnrotors 4 weitere Parameter P, beispielsweise die Materialart M (s. Fig. 4) in dem Wissensspeicher 25 zu hinterlegen und durch die Steuereinrichtung 24 abzufragen. Ebenso könnten auch andere oder zusätzliche Einstellungen E in der Matrix in dem Wissensspeicher 25 hinterlegt sein. So kann beispielsweise bei Materialien wie Polyester die Reinigungsmaßnahme RM mit einer längeren Zeitdauer durchgeführt werden oder es können für bestimmte Materialarten M als Parameter P bestimmte Reinigungsmaßnahmen RM als Einstellungen E hinterlegt werden.

In Erweiterung des Verfahrens kann es daher, wie nun anhand der Figur 4 erläutert, auch vorteilhaft sein, eine Vielzahl von verschiedenen Parameter P mit den verschiedenen Werten, die diese annehmen können, sowie Regeln R zur Ermittlung von für diese Parameter P geeigneten Einstellungen E zu hinterlegen. Die Steuereinrichtung 24 errechnet dann anhand der aktuell gegebenen Parameter P mehrere Einstellungen E zur Durchführung der Reinigungsmaßnahme. Beispielsweise sind vorliegend als Parameter P1 verschiedene Rotortypen RT1 bis RTn hinterlegt. Als Parameter P2 sind weiterhin verschiedene Typen KPA1 bis KPAn von Kanalplattenadaptern 16 und als Parameter P3 verschiedene Materialarten M1 bis Mn in dem Wissensspeicher 25 hinterlegt. Weiterhin sind in dem Wissensspeicher 25 eine oder mehrere Regeln R hinterlegt, nach welchen für die jeweiligen Parameter P geeignete Einstellungen E ermittelt werden. Die Regeln R beruhen auf empirischen Ermittlungen und können beispielsweise Regeln zur Verknüpfung der einzelnen Parameter, Regeln zur Gewichtung einzelner Parameter, Berechnungsformeln zur Berechnung der Einstellungen E aus den Parametern P oder auch Entscheidungsstrukturen wie Baumdiagramme und dergleichen enthalten. Vorliegend ist als Regel R lediglich in allgemeiner Form eine beliebige Verknüpfung (Sternchen-Symbol) der Parameter P1 bis Pn beschrieben, mittels welcher die Steuereinrichtung 24 eine Summe verschiedener Einstellungen E1 bis En ermittelt. Die verschiedenen Einstellungen E können beispielsweise als Einstellung E1 den Öffnungswinkel ÖWdes Deckelelements 15 beinhalten und als Einstellung E2 eine bestimmte Rotordrehzahl n des Spinnrotors 4 als reinigungsdrehzahl. Diese Einstellungen E können natürlich ebenfalls verschiedene Werte annehmen, wie durch die Nummerierung ÖW1 bis ÖWn und n1 bis nn symbolisiert, und werden bevorzugt von der Steuereinrichtung 24 selbsttätig an der Spinnvorrichtung 1 eingestellt.

Natürlich können auch noch weitere Einstellungen E wie die Zeitdauer der Reinigung oder die Drehrichtung des Spinnrotors 4 während der Reinigung vorgesehen werden. Es versteht sich, dass zahlreiche Parameter P wie auch Einstellungen E möglich sind. Dabei können Reinigungsparameter der Reinigungsmaßnahme, die hier als Einstellungen E dargestellt wurden, natürlich auch als Parameter P in dem Wissensspeicher 25 hinterlegt werden. So ist beispielsweise vorliegend die Rotordrehzahl n als ermittelte Einstellung E angegeben. Diese könnte jedoch ebenso als Parameter durch einen Bediener vorgegeben werden oder, ähnlich wie in den Figuren 2 und 3 beschrieben, mit bestimmten anderen Parametern P bereits fest verknüpft sein. Selbiges gilt natürlich auch für eine Zeitdauer der Reinigung, welche sowohl als Einstellung E errechnet werden kann als auch als Parameter P vorgegeben werden kann. So kann beispielsweise bei einer Wartung durch eine verfahrbare Wartungseinrichtung, welche für eine Vielzahl von Spinnvorrichtungen 1 vorgesehen ist, eine kürzere Reinigungszeit vorgegeben werden, um die Stillstandszeiten der Spinnvorrichtungen 1 geringer zu halten. Weiterhin ist es natürlich auch denkbar, als Einstellungen E verschiedene Programme zur Durchführung der Reinigungsmaßnahme RM zu hinterlegen, welche in Form einer Matrix den verschiedenen Parametern P zugeordnet sind.

Die Erfindung kann besonders gut an so genannten autarken Spinnstellen, eingesetzt werden, welche den Ansetzvorgang vollständig selbstständig ohne den Einsatz eines Bedieners oder einer verfahrbaren Wartungseinrichtung vornehmen können. Es ist jedoch auch möglich, das Verfahren in Verbindung mit einer verfahrbaren Wartungseinrichtung vorteilhaft einzusetzen. In jedem Falle können durch die in dem Wissensspeicher hinterlegten Parameter und die diesen zugeordneten Einstellungen bzw. Berechnungsformeln zur Ermittlung der Einstellungen auch unter verschiedenen aktuell gegebenen Bedingungen an den Spinnstellen stets gute und reproduzierbare Reinigungsergebnisse erzielt werden können. Ebenso kann bei einer Mehrpartienbelegung der Maschine unterschiedlichen Gegebenheiten an einzelnen Spinnvorrichtungen durch unterschiedliche Einstellungen der Reinigungsmaßnahme Rechnung getragen werden. Hierdurch können die Ansetzqualität und Ansetzerfestigkeit wesentlich verbessert werden und der Ansetznutzeffekt und die Garnqualität gesteigert werden.

Die Erfindung ist nicht auf die dargestellten Ausführungsbeispiele beschränkt. Abwandlungen und Kombinationen im Rahmen der Patentansprüche fallen ebenfalls unter die Erfindung.

### Bezugszeichenliste

- 1: Spinnvorrichtung
- 2: Rotorgehäuse
- 3: Antriebsgehäuse
- 4: Spinnrotor
- 5: Rotorteller
- 6: Rotorschaft
- 7: Reinigungsvorrichtung
- 8: Druckluftquelle
- 9: Reinigungsbohrung
- 10: Ansatz
- 11: Einzelantrieb
- 12: Stellelement
- 13: Zuführleitung
- 14 15: Deckelelement
- 16: Kanalplattenadapter
- 17: Rotorrille
- 18: Faserrutschwand
- 19: Rand des Spinnrotors
- 20: Druckluftstrom
- 21: Rotorboden
- 22: Antrieb
- 23: Fadenabzugsdüse
- 24: Steuereinrichtung
- 25: Wissensspeicher
- 26: Reinigungskopf
- 27: Schaberelement
- 28: Fadenabzugsröhrchen
- I: Geschlossenstellung des Deckelelements
- II: Offenstellung des Deckelelements
- III: Zwischenstellung
- ÖW: Öffnungswinkel
- RT: Rotortyp
- KPA: Typ des Kanalplattenadapters
- P: Paramater
- E: Einstellung
- RM: Reinigungsmaßnahme
- M: Materialart
- n: Reinigungsdrehzahl des Spinnrotors

## Patentansprüche

1. Verfahren zur Reinigung eines Spinnrotors (4) einer Spinnvorrichtung (1) einer Offenend-Spinnmaschine, bei welchem mittels einer pneumatischen und/oder einer mechanischen Reinigungsvorrichtung (7) wenigstens eine Reinigungsmaßnahme (RM) an dem Spinnrotor (4) vorgenommen wird, wobei Einstellungen (E), mit welchen die wenigstens eine Reinigungsmaßnahme (RM) durchgeführt wird, durch eine Steuereinrichtung (24) der Offenend-Spinnmaschine vorgegeben werden, **dadurch gekennzeichnet, dass** in einem Wissensspeicher (25) verschiedene Parameter (P) hinterlegt werden, wobei die Parameter (P) einen oder mehrere Betriebsparameter der Spinnvorrichtung (1) umfassen, wobei die Parameter (P) zumindest einen Typ (KPA) eines Kanalplattenadapters (16) und/oder einen Typ (RT) des Spinnrotors (4) umfassen, dass weiterhin zuvor empirisch ermittelte, für die jeweiligen Parameter (P) geeignete und diesen zugeordnete Einstellungen (E) zur Durchführung der Reinigungsmaßnahme (RM) und/oder den Parametern zugeordnete Regeln (R) zur Ermittlung von für die jeweiligen Parameter (P) geeigneten Einstellungen (E) hinterlegt werden, wobei ein Antrieb (22) der Spinnvorrichtung (1) zum Öffnen eines Deckelelements (15) dient, und wobei die Einstellungen (E) der Reinigungsvorrichtung (7) zumindest einen Öffnungswinkel (ÖW) des Deckelelements (15) der Spinnvorrichtung (1) umfassen, und dass die Einstellungen (E) zur Durchführung der wenigstens einen Reinigungsmaßnahme (RM) in Abhängigkeit von aktuell an der Spinnvorrichtung (1) gegebenen Parametern (P) von der Steuereinrichtung (24) selbständig mittels des Wissensspeichers (25) bestimmt werden.

2. Verfahren nach dem vorherigen Anspruch, **dadurch gekennzeichnet, dass** die Betriebsparameter der Spinnvorrichtung (1) Materialart (M) und/oder eine Garnnummer umfassen.

3. Verfahren nach einem der vorherigen Ansprüche, **dadurch gekennzeichnet, dass** die Einstellungen (E) zur Durchführung der wenigstens einen Reinigungsmaßnahme (RM) eine Zeitdauer der Reinigung und/oder eine Drehzahl (n) des Spinnrotors (4) und/oder eine Drehrichtung des Spinnrotors (4) und/oder eine Wiederholungszahl der Reinigungsmaßnahme (RM) und/oder ein Reversieren des Spinnrotors (4) und/oder eine Art der Reinigungsmaßnahme (RM) umfassen.

4. Verfahren nach einem der vorherigen Ansprüche, **dadurch gekennzeichnet, dass** die Parameter (P) einen oder mehrere Einstellparameter der wenigstens einen Reinigungsmaßnahme (RM), insbesondere eine Zeitdauer der Reinigung und/oder eine Drehzahl (n) des Spinnrotors (4) und/oder eine Drehrichtung des Spinnrotors (4) und/oder eine Wiederholungszahl der Reinigungsmaßnahme (RM) und/oder ein Reversieren des Spinnrotors (4) und/oder die Art der Reinigungsmaßnahme (RM), umfassen.

5. Verfahren nach einem der vorherigen Ansprüche, **dadurch gekennzeichnet, dass** zur Durchführung der Reinigungsmaßnahme (RM) ein Deckelelement (15) der Spinnvorrichtung (1) zumindest teilweise geöffnet wird, wobei vorzugsweise die Reinigungsmaßnahme (RM) mittels einer spinnvorrichtungseigenen, pneumatischen Reinigungsvorrichtung (7) durchgeführt wird.

6. Verfahren nach einem der vorherigen Ansprüche, **dadurch gekennzeichnet, dass** die Reinigungsmaßnahme (RM) mehrere Reinigungsschritte umfasst und dass jedem der Reinigungsschritte jeweils ein eigener Öffnungswinkel (ÖW) des Deckelelements (15) der Spinnvorrichtung (1) zugeordnet wird.

7. Verfahren nach einem der vorherigen Ansprüche, **dadurch gekennzeichnet, dass** die Reinigungsmaßnahme (RM) mittels einer in einer verfahrbaren Wartungseinrichtung angeordneten Reinigungsvorrichtung (7) durchgeführt wird, welche dem Spinnrotor (4) zugestellt wird, wobei vorzugsweise das Verfahren derart ausgeführt wird, dass die Reinigungsvorrichtung (7) zunächst dem zu reinigenden Spinnrotor (4) zugestellt wird, anschließend der Spinnrotor (4) mittels eines spinnvorrichtungseigenen Einzelantriebs (11) auf eine definierte Reinigungsdrehzahl (n) beschleunigt wird und bei oder nach Erreichen der Reinigungsdrehzahl (n) ein Reinigungselement der Reinigungsvorrichtung (7) in Einwirkung auf den Spinnrotor (4) gebracht wird und der Spinnrotor (4) gereinigt wird.

8. Verfahren nach dem vorherigen Anspruch, **dadurch gekennzeichnet, dass** die definierte Reinigungsdrehzahl (n) geringer ist als die Betriebsdrehzahl des Spinnrotors (4), vorzugsweise geringer ist als 20.000 1/min, bevorzugt geringer als 10.000 1/min und besonders bevorzugt geringer als 1000 1/min.

9. Verfahren nach einem der beiden vorherigen Ansprüche, **dadurch gekennzeichnet, dass** der Einzelantrieb (11) bei Erreichen der Reinigungsdrehzahl (n) abgestellt wird, wobei vorzugsweise nach einem Auslaufen des Spinnrotors (4) der Spinnrotor (4) mittels des Einzelantriebs (11) erneut auf die Reinigungsdrehzahl (n) beschleunigt wird und das Reinigungselement erneut in Einwirkung auf den Spinnrotor (4) gebracht wird.

10. Verfahren nach Anspruch 7, **dadurch gekennzeichnet, dass** der Spinnrotor (4) während der Reinigungsmaßnahme (RM) reversierend angetrieben wird oder die Drehrichtung des Einzelantriebs (11) beim erneuten Beschleunigen auf die Reinigungsdrehzahl (n) umgekehrt wird.

11. Offenend-Spinnmaschine mit wenigstens einer Spinnvorrichtung (1) mit einem Spinnrotor (4), mit wenigstens einer Reinigungsvorrichtung (7) sowie mit einer Steuereinrichtung (24), **dadurch gekennzeichnet, dass** die Spinnvorrichtung (1) einen Antrieb (22) zum Öffnen eines Deckelelements (15) der Spinnvorrichtung (1) umfasst, welches zwischen einer Offenstellung (I) und einer Geschlossenstellung (II) verstellbar ist und in wenigstens eine Zwischenstellung (III) mit einem vorgebbaren Öffnungswinkel (ÖW) verstellbar ist, und dass die Steuereinrichtung (24) zur Durchführung des Verfahrens nach einem der vorhergehenden Ansprüche ausgebildet ist.

12. Offenend-Spinnmaschine nach dem vorherigen Anspruch, **dadurch gekennzeichnet, dass** die Spinnvorrichtung (1) einen Einzelantrieb (11) zum Antreiben des Spinnrotors (4) aufweist.

13. Offenend-Spinnmaschine nach einem der vorherigen Vorrichtungsansprüche, **dadurch gekennzeichnet, dass** die Spinnvorrichtung (1) eine spinnvorrichtungseigene Reinigungsvorrichtung (7), insbesondere eine pneumatische Reinigungsvorrichtung (7), aufweist.

14. Offenend-Spinnmaschine nach einem der vorherigen Vorrichtungsansprüche, **dadurch gekennzeichnet, dass** die Spinnmaschine wenigstens eine verfahrbare Wartungseinrichtung umfasst und dass die wenigstens eine Reinigungsvorrichtung (7) in der verfahrbaren Wartungseinrichtung angeordnet ist.

## Claims

1. A method for cleaning a spinning rotor (4) of a spinning device (1) of an open-end spinning machine, in which at least one cleaning measure (RM) is carried out on the spinning rotor (4) with the aid of a pneumatic and/or a mechanical cleaning device (7), wherein settings (E), with the aid of which the at least one cleaning measure (RM) is carried out, are specified by a control unit (24) of the open-end spinning machine, **characterized in that** various parameters (P) are stored in a memory bank (25), wherein the parameters (P) include one or multiple operating parameters of the spinning device (1), wherein the parameters (P) include a type (KPA) of a conduit plate adapter (16) and/or a type (RT) of the spinning rotor (4), that previously empirically determined settings (E) for carrying out the cleaning measure (RM), which are suitable for the particular parameters (P), and/or rules (R) for determining settings (E) which are suitable for the particular parameters (P) are stored, wherein a drive (22) serves for opening a cover element (15) of the spinning device (1) and the settings (E) of the cleaning device (7) include at least an opening angle (ÖW) of the cover element (15) of the spinning device (1) and that the settings (E) for carrying out the at least one cleaning measure (RM) are automatically determined by the control unit (24) with the aid of the memory bank (25) depending on the presently given parameters (P) at the spinning device (1).

2. The method as claimed in the preceding claim, **characterized in that** the operating parameters of the spinning device (1) include a material type (M) and/or a yarn count.

3. The method as claimed in one of the preceding claims, **characterized in that** the settings (E) for carrying out the at least one cleaning measure (RM) include a duration of the cleaning and/or a speed (n) of the spinning rotor (4) and/or a direction of rotation of the spinning rotor (4) and/or a number of repetitions of the cleaning measure (RM) and/or a reversing of the spinning rotor (4) and/or a type of the cleaning measure (RM).

4. The method as claimed in one of the preceding claims, **characterized in that** the parameters (P) include one or multiple setting parameters of the at least one cleaning measure (RM), in particular a duration of the cleaning and/or a speed (n) of the spinning rotor (4) and/or a direction of rotation of the spinning rotor (4) and/or a number of repetitions of the cleaning measure (RM) and/or a reversing of the spinning rotor (4) and/or a type of the cleaning measure (RM).

5. The method as claimed in one of the preceding claims, **characterized in that** a cover element (15) of the spinning device (1) is at least partially opened in order to carry out the cleaning measure (RM), wherein the cleaning measure (RM) is preferably carried out with the aid of a spinning device-specific, pneumatic cleaning device (7).

6. The method as claimed in one of the preceding claims, **characterized in that** the cleaning measure (RM) includes multiple cleaning steps and assigned to each of the cleaning steps is a separate opening angle (ÖW) of the cover element (15) of the spinning device (1).

7. The method as claimed in one of the preceding claims, **characterized in that** the cleaning measure (RM) is carried out with the aid of a cleaning device (7) which is situated in a movable maintenance unit, that is advanced toward the spinning rotor (4), wherein preferably the method is carried out in such a way that the cleaning device (7) is initially advanced toward the spinning rotor (4) to be cleaned and, subsequently, the spinning rotor (4) is accelerated to a defined cleaning speed (n) with the aid of a spinning device-specific single drive (11) and, once the cleaning speed (n) has been reached, or thereafter, a cleaning element of the cleaning device (7) is brought into action on the spinning rotor (4) and the spinning rotor (4) is cleaned.

8. The method as claimed in the preceding claim, **characterized in that** the defined cleaning speed (n) is less than the operating speed of the spinning rotor (4), preferably less than 20.000 1/min, more preferably less than 10.000 1/min, and particularly preferably less than 1.000 1/min.

9. The method as claimed in one of the two preceding claims, **characterized in that** the single drive (11) is shut down once the cleaning speed (n) has been reached, wherein, preferably after the spinning rotor (4) has run down, the spinning rotor (4) is accelerated to the cleaning speed (n) again with the aid of the single drive (11) and the cleaning element is brought into action on the spinning rotor (4) again.

10. The method as claimed in claim 7, **characterized in that** the spinning rotor (4) is driven in a reversing manner during the cleaning measure (RM) or the direction of rotation of the single drive (11) is reversed when an anew acceleration up to the cleaning speed (n) is carried out.

11. An open-end spinning machine comprising at least one spinning device (1) including a spinning rotor (4), comprising at least one cleaning device (7), and comprising a control unit (24), **characterized in that** the spinning device (1) comprises a drive (22) for opening a cover element (15) of the spinning device (1), which is displaceable between an open position (I) and a closed position (II) and is preferably displaceable into at least one intermediate position (III) having a predefinable opening angle (ÖW) and the control unit (24) is designed for carrying out the method as claimed in one of the preceding claims.

12. The open-end spinning machine as claimed in the preceding claim, **characterized in that** the spinning device (1) comprises a single drive (11) for driving the spinning rotor (4).

13. The open-end spinning machine as claimed in one of the preceding device claims, **characterized in that** the spinning device (1) comprises a spinning device-specific cleaning device (7), in particular a pneumatic cleaning device (7).

14. The open-end spinning machine as claimed in one of the preceding device claims, **characterized in that** the spinning machine comprises at least one movable maintenance unit and the at least one cleaning device (7) is situated in the movable maintenance unit.

## Revendications

1. Procédé pour le nettoyage d'un rotor de filage (4) d'un dispositif de filage (1) d'une machine à filer à bout libre, dans lequel au moins une mesure de nettoyage (RM) est effectuée sur le rotor de filage (4) au moyen d'un dispositif de nettoyage (7) pneumatique et/ou mécanique, dans lequel des réglages (E), avec lesquels la, au moins une, mesure de nettoyage (RM) est effectuée, sont alloués par un dispositif de commande (24) de la machine à filer à bout libre, **caractérisé en ce que** différents paramètres (P) sont stockés dans une mémoire de connaissances (25), les paramètres (P) comprenant un ou plusieurs paramètres de fonctionnement du dispositif de filage (1), les paramètres (P) comprenant au moins un type (KPA) d'un adaptateur de plaque de canal (16) et/ou un type (RT) du rotor de filage (4), **en ce que** sont en outre stockés des réglages (E) déterminés empiriquement au préalable, appropriés pour les paramètres (P) respectifs et associés à ceux-ci pour l'exécution de la mesure de nettoyage (RM) et/ou des règles (R) associées aux paramètres pour déterminer des réglages (E) appropriés pour les paramètres (P) respectifs, un entraînement (22) du dispositif de filage (1) servant à ouvrir un élément de couvercle (15), et les réglages (E) du dispositif de nettoyage (7) comprenant au moins un angle d'ouverture (ÖW) de l'élément de couvercle (15) du dispositif de filage (1), et **en ce que** les réglages (E) pour l'exécution de l'au moins une mesure de nettoyage (RM) sont déterminés de manière autonome par le dispositif de commande (24) au moyen de la mémoire de connaissances (25) en fonction de paramètres (P) donnés actuellement sur le dispositif de filage (1).

2. Procédé selon la revendication précédente, **caractérisé en ce que** les paramètres de fonctionnement du dispositif de filage (1) comprennent le type de matière (M) et/ou un titre de fil.

3. Procédé selon l'une quelconque des revendications précédentes, **caractérisé en ce que** les réglages (E) pour l'exécution de l'au moins une mesure de nettoyage (RM) comprennent une durée de nettoyage et/ou une vitesse de rotation (n) du rotor de filage (4) et/ou un sens de rotation du rotor de filage (4) et/ou un nombre de répétitions de la mesure de nettoyage (RM) et/ou une inversion de marche du rotor de filage (4) et/ou un type de mesure de nettoyage (RM).

4. Procédé selon l'une quelconque des revendications précédentes, **caractérisé en ce que** les paramètres (P) comprennent un ou plusieurs paramètres de réglages de l'au moins une mesure de nettoyage (RM), en particulier une durée de nettoyage et/ou une vitesse de rotation (n) du rotor de filage (4) et/ou un sens de rotation du rotor de filage (4) et/ou un nombre de répétitions de la mesure de nettoyage (RM) et/ou une inversion de marche du rotor de filage (4) et/ou le type de mesure de nettoyage (RM).

5. Procédé selon l'une quelconque des revendications précédentes, **caractérisé en ce que** pour l'exécution de la mesure de nettoyage (RM), un élément de couvercle (15) du dispositif de filage (1) est ouvert au moins partiellement, la mesure de nettoyage (RM) étant de préférence exécutée au moyen d'un dispositif de nettoyage pneumatique (7) propre au dispositif de filage.

6. Procédé selon l'une quelconque des revendications précédentes, **caractérisé en ce que** la mesure de nettoyage (RM) comprend plusieurs étapes de nettoyage et **en ce qu'**un angle d'ouverture (ÖW) spécifique de l'élément de couvercle (15) du dispositif de filage (1) est respectivement associé à chacune des étapes de nettoyage.

7. Procédé selon l'une quelconque des revendications précédentes, **caractérisé en ce que** la mesure de nettoyage (RM) est exécuté au moyen d'un dispositif de nettoyage (7) disposé dans un dispositif de maintenance déplaçable, lequel est amené au rotor de filage (4), le procédé étant de préférence exécuté de sorte que le dispositif de nettoyage (7) est d'abord amené au rotor de filage (4) à nettoyer, le rotor de filage (4) est ensuite accéléré à une vitesse de rotation de nettoyage (n) définie au moyen d'un entraînement individuel (11) propre au dispositif de filage et, à la réalisation ou après la réalisation de la vitesse de rotation de nettoyage (n), un élément de nettoyage du dispositif de nettoyage (7) est amené en action sur le rotor de filage (4) et le rotor de filage (4) est nettoyé.

8. Procédé selon la revendication précédente, **caractérisé en ce que** la vitesse de rotation de nettoyage définie (n) est inférieure à la vitesse de rotation de fonctionnement du rotor de filage (4), de préférence inférieure à 20 000 tours/min, de préférence inférieure à 10 000 tours/min, et de manière particulièrement préférée inférieure à 1 000 tours/min.

9. Procédé selon l'une quelconque des deux revendications précédentes, **caractérisé en ce que** l'entraînement individuel (11) est arrêté à la réalisation de la vitesse de rotation de nettoyage (n), le rotor de filage (4) étant de préférence accéléré à nouveau à la vitesse de rotation de nettoyage (n) au moyen de l'entraînement individuel (11) après un arrêt par ralentissement du rotor de filage (4) et l'élément de nettoyage étant à nouveau mis en action sur le rotor de filage (4).

10. Procédé selon la revendication 7, **caractérisé en ce que** le rotor de filage (4) est entraîné de manière inversible pendant la mesure de nettoyage (RM) ou le sens de rotation de l'entraînement individuel (11) est inversé lors de la nouvelle accélération à la vitesse de rotation de nettoyage (n).

11. Machine à filer à bout libre avec au moins un dispositif de filage (1) avec un rotor de filage (4), avec au moins un dispositif de nettoyage (7) ainsi qu'avec un dispositif de commande (24), **caractérisée en ce que** le dispositif de filage (1) comprend un entraînement (22) pour ouvrir un élément de couvercle (15) du dispositif de filage (1), qui peut être déplacé entre une position ouverte (I) et une position fermée (II) et peut être déplacé dans au moins une position intermédiaire (III) avec un angle d'ouverture (ÖW) allouable, et **en ce que** le dispositif de commande (24) est conçu pour l'exécution du procédé selon l'une quelconque des revendications précédentes.

12. Machine à filer à bout libre selon la revendication précédente, **caractérisée en ce que** le dispositif de filage (1) présente un entraînement individuel (11) pour entraîner le rotor de filage (4).

13. Machine à filer à bout libre selon l'une quelconque des revendications de dispositif précédentes, **caractérisée en ce que** le dispositif de filage (1) présente un dispositif de nettoyage (7) propre au dispositif de filage, en particulier un dispositif de nettoyage pneumatique (7).

14. Machine à filer à bout libre selon l'une quelconque des revendications de dispositif précédentes, **caractérisée en ce que** la machine à filer comprend au moins un dispositif de maintenance déplaçable et **en ce que** le, au moins un, dispositif de nettoyage (7) est disposé dans le dispositif de maintenance déplaçable.
